# EUROPÄISCHE PATENTSCHRIFT

(11) **EP 0 672 519 B1**
(45) Veröffentlichungstag und Bekanntmachung des Hinweises auf die Patenterteilung: **11.11.1998**
(21) Anmeldenummer: 95103576.5
(22) Anmeldetag: 13.03.1995
(51) Int. Cl.: B30B 9/12, B30B 9/26

(54) **Schneckenpresse zum Entwässern von Suspensionen**
Screw-press for dewatering suspensions
Presse à vis pour la déshydratation de suspensions

(30) Priorität: 14.03.1994 DE 4408539
(43) Veröffentlichungstag der Anmeldung: 20.09.1995
(73) Patentinhaber: Andreas Kufferath GmbH & Co. KG, D-52311 Düren (DE)
(72) Erfinder: Krieger, Uwe, Dr., D-52355 Düren (DE); Janus, Karl-Heinz, D-52353 Düren (DE)
(74) Vertreter: Schumacher, Bernd, Dipl.-Ing.

(56) Entgegenhaltungen:
- DE-A- 3 207 878
- FR-A- 1 368 883
- FR-A- 2 036 597
- GB-A- 1 127 934
- GB-A- 1 170 315
- GB-A- 1 506 455

## Beschreibung

Die Erfindung betrifft eine Schneckenpresse zum Entwässern von Suspensionen in Durchlaufbetriebsweise mit einer drehbar antreibbaren, suspensionsfördernden Schneckenwelle, mit einem Mantel, der die Schnecke der Schneckenwelle und eine dieser strömungsmäßig nachgeschaltete, schneckenlos ausgebildete Preßzone mit veränderbarer Drosselung umgibt, mit einem für zu entwässernde Suspensionen dienenden Zulauf an einem einlaßseitigen Pressenende und mit einem für entwässerte Suspensionen dienenden, der Preßzone strömungsmäßig nachgeschalteten Ablauf am anderen Pressenende, wobei der Mantel im Bereich der Schneckenwelle als flüssigkeitsdurchlässiger, feststoffundurchlässiger Siebkorb ausgebildet und im Bereich der Preßzone zur Veränderung ihrer wirksamen Preßzonenlänge betriebsabhängig axial verschiebbar ist,

Bei einer derartigen Schneckenpresse gemäß der GB-A-1170315 weist die Preßzone aktive Drosselelemente auf. In diesem Zusammenhang sind ein endseitiger Konus der Preßzone und der im Bereich der Preßzone ungelochte, bewegliche Mantel relativ zueinander beweglich, so daß dazwischen ein größenvariabler Austrittsspalt entsteht. Bei steigendem Preßdruck erfolgen ein geringfügiges Verdrehen und dadurch ein ventilgesteuertes, lineares, geringfügiges Ausweichen bzw. Verschieben des Mantels mittels eines Druckmittels bis zu einem Gleichgewicht, wobei der Austrittsspalt druckentlastend vergrößert wird. Die Mantelverschiebung dient ausschließlich einer entsprechend druckausgleichenden Größenveränderung des Austrittsspalts zwischen den aktiven Drosselelementen.

Schneckenpressen sind in verschiedenen Bauformen bekannt und werden zur Entwässerung von diversen Suspensionen (Rejekte, Fangstoffe, Schlämme, Faserstoffe) eingesetzt. Die zu entwässernde Suspension wird dabei über einen Einfüllschacht (Zulauf) auf eine rotierende Schnecke gegeben und von dieser in Richtung zu einem Pressenausgang (Ablauf) gefördert. In der Presse findet in einer sogenannten Preßzone eine Drosselung statt, so daß die Schnecke in der Suspension einen Druck aufbauen muß, um den Widerstand dieser Drosselung zu überwinden. Der Druckaufbau bewirkt, daß die Suspension entwässert wird.

Die Drosselung erfolgt bei einigen Schneckenpressen durch aktive (steuerbare / regelbare) Elemente. Als aktive Elemente werden mechanisch, pneumatisch oder hydraulisch betätigte Platten, Konen oder Lamellen eingesetzt, wobei der Druck, bei dem der Austritt freigegeben wird, in Abhängigkeit von anderen Parametern (Art der Suspension, Endtrockengehalt) eingestellt werden kann.

Als weiteres Drosselmedium (passive Drosselung) ist es bei einer anderen Schneckenpresse mit einer von einem Siebkorb (Seihemantel) umgebenen Schnecke bekannt, einen sich an das Ende der Schnecke anschließenden, ebenfalls von dem Siebkorb (Selhemantel) umgebenen, jedoch wendel- bzw. schneckenlosen Preßzonen - Bereich vor dem Ablauf einzusetzen. Dieser Preßzonen - Bereich hat folgende Wirkungen:
a) Durch die Reibung des Stoffes an Siebkorb und Schneckenwelle wird der Preßdruck erhöht (Bremsschnecke).
b) Die Aufenthaltszeit in der Hochdruckzone wird verlängert; damit wird der Endtrockengehalt erhöht.

Die Länge der Preßzone ist wesentlich für das Betriebsverhalten einer Schneckenpresse (Antriebsleistung, Endtrockengehalt). Sie ergibt sich bei bekannterweise fester Siebkorblänge aus der Anzahl der Schneckenwendeln auf der Schneckenwelle und wird nach Erfahrung oder bei der Inbetriebnahme festgelegt. Die Länge der Preßzone ist hierbei im Betrieb nicht veränderlich. Daraus ergeben sich folgende wesentliche Nachteile:
a) Die Drosselwirkung bzw. der Druckverlust in der Preßzone ist abhängig vom Charakter der Suspension (Reibungsverhalten, Scherfestigkeit) und kann nicht beeinflußt werden. Bei wechselndem Suspensionsverhalten kann dies zu Betriebsproblemen führen. Sind die Reibungsverluste zu hoch, können Antriebsleistung und Axialkraft über das zulässige Maß steigen. Ist die Reibung zu gering, kann die Länge der Preßzone für einen ausreichenden Druckaufbau eventuell nicht ausreichen. Damit wird kein ausreichender Trockengehalt erreicht. Die Erfahrungen haben gezeigt, daß die Kompensation einer zu kurzen Preßzone durch ein aktives Drosselorgan nur bedingt möglich ist.
b) Beim Abstellen der Schneckenpresse kann die Preßzone nicht entleert werden. Die Suspension kann eintrocknen, so daß beim Wiederanfahren unzulässig hohe Belastungen (Drehmoment, Axialkraft) auftreten können.
c) Die meisten Schlämme müssen vor Aufgabe auf eine Schneckenpresse konditioniert (geflockt) werden. Sollte auch nur für kurze Zelt ungeflockter Schlamm in die Presse gelangen, so kann dieser Schlamm den in der Preßzone befindlichen Schlammpfropfen nicht mehr herausdrücken. Die Schneckenpresse "verstopft".
d) in Abhängigkeit vom Entwässerungsverhalten und der Scherfestigkeit der Suspension können sich in der Preßzone direkt am Siebkorb dünne und relativ trockene und wasserundurchlässige Schichten ausbilden, über die die feuchtere Suspension hinweggleitet. Die Funktion der Presse kann wesentlich beeinträchtigt werden. Ein Entfernen dieser Schichten ist nur mit großem Aufwand möglich.

Der vorliegenden Erfindung liegt deshalb die Aufgabe zugrunde, eine Schneckenpresse der im Oberbegriff genannten Art mit einfachen Maßnahmen so auszubilden, daß sie unter Vermeidung der geschilderten Nachteile bei großem Entwässerungswirkungsgrad eine gute Anpassung der Drosselwirkung an die jeweiligen Betriebserfordernisse sowie ein leichtes Entleeren und Reinigen der Schneckenpresse ermöglicht.

Zur Lösung der gestellten Aufgabe zeichnet sich eine Schneckenpresse der im Oberbegriff genannten Art erfindungsgemäß durch die im Kennzeichen von Anspruch 1 genannten Merkmale aus.

Durch die erfindungsgemäßen Maßnahmen des auch im Bereich der Preßzone als Siebkorb ausgebildeten axial verschiebbaren Mantels und der von aktiven Drosselelementen freien Ausbildung der Preßzone kann die Drosselwirkung der hochwirksamen Preßzone in einfacher Weise, und zwar ohne große Pressenänderungen, schnell den erforderlichen Betriebsbedingungen angepaßt werden. Außerdem ergibt sich ein sehr einfacher Preßzonenaufbau, dessen Drosselung allein durch Verschieben des in diesem Bereich befindlichen Siebkorbes einstellbar ist. Die erwähnten Betriebsbedingungen hängen von dem Charakter der Suspension ab, wie von ihrem Reibungsverhalten und ihrer Scherfestigkeit. Diese Anpassung kann sehr schnell erfolgen. Dadurch sind stets ein optimales Entwässerungsergebnis und ein ausreichender Trockengehalt erzielbar, und zwar auch bei veränderlichen Suspensionseigenschaften. Ferner werden hierdurch die Betriebssicherheit erhöht und die Gefahr von Maschinenschäden infolge Verstopfung vermindert. Außerdem können wegen der Verschiebbarkeit (bis zur Nullposition) die Schneckenpresse leicht vollständig entleert und der Siebkorb in der Preßzone regelmäßig von angelagerten Schichten befreit werden, was beispielsweise für das Entfernen eingetrockneter Suspensionsbestandteile und zum Vermeiden unzulässig hoher Maschinenbelastungen beim Wiederanfahren wichtig ist.

Die die Größe der Verschiebbarkeit des Siebkorbes betreffenden Maßnahmen der Ansprüche 2 bis 4 genügen den in der Praxis üblichen Betriebserfordernissen und notwendigen Drosselwirkungen der Preßzone.

Die weitere Ausgestaltung von Anspruch 5 ermöglicht ein besonders genaues, kontinuierliches Anpassen der Länge der Preßzone an die jeweiligen Betriebserfordernisse. Bei vielen Anwendungsfällen genügt jedoch die stufenweise Verschiebbarkeit gemäß Anspruch 6.

Durch die Merkmale der Ansprüche 7 und 8 ist mit einfachen Maßnahmen erreichbar, daß beim Verändern der Länge der Preßzone der zulaufseitige Siebkorbabschnitt unverändert bleiben kann. Auch die Gesamtlänge der Schneckenpresse kann unverändert bleiben, was nicht der Fall wäre, wenn der gesamte Siebkorb verschiebbar wäre.

Die bevorzugten Merkmale der Ansprüche 9 bis 11 sind äußerst vorteilhaft, weil hierdurch in selbsttätiger Weise erzielt werden kann, daß die Länge der Preßzone stets optimal an die jeweiligen Betriebsverhältnisse angepaßt wird. Wenn die Antriebsleistung - bzw. das Drehmoment - und/oder die Axialkraft zu stark ansteigt, ist dieses ein Hinweis darauf, daß die Länge der Preßzone durch Verschieben des ablaufseitigen Siebkorbabschnitts verkleinert werden muß (beispielsweise aufgrund einer drohenden Verstopfung), damit die auftretenden Axialkräfte nicht zu groß werden. Wenn dagegen die Antriebsleistung zu klein wird, ist dieses ein Hinweis darauf, daß die Länge der Preßzone durch Verschieben des ablaufseitigen Siebkorbabschnitts vergrößert werden muß, damit eine ausreichende Entwässerung stattfindet. Im Betrieb treten aufgrund der veränderlichen Suspensionseigenschaften auch veränderliche Antriebsleistungen auf, mittels derer die Preßzonenlänge zeitvariabel optimierbar ist. Und schließlich ist durch Zurückfahren des Siebkorbs bzw. Siebkorbabschnitts in die Nullposition eine wirksame Pressenentleerung bzw. Selbstreinigung gewährleistet.

Die Maßnahme von Anspruch 12 ermöglicht eine sehr einfache gerätetechnische Ausbildung, indem ein Verstellmittel in der einen oder anderen Richtung betrieben wird, je nachdem, ob der istwert den Sollwert über- oder unterschreitet.

Die Weiterbildung von Anspruch 13 ist bevorzugt, damit sich kein instabiler Betrieb ergibt. Nach jeder schnellen Verlängerung der Preßzone (zum Zweck einer Vergrößerung der Drosselung) entsteht vor den Schneckenwendeln ein Hohlraum, der zu einem Absinken des Drehmoments (Antriebsleistung) bzw. der Axialkraft führt. Falls der Regler nicht ausreichend träge ist, ergibt sich ein instabiles oder falsches Regelverhalten, und die Preßzone würde dabei vorübergehend viel zu stark vergrößert. Der Regelvorgang läßt sich dadurch stabilisieren, daß nach jeder Verlängerung der Preßzone zunächst das Erreichen eines neuen Gleichgewichtszustands abgewartet wird.

Durch die Ausgestaltungen der Ansprüche 14 bis 16 kann eine wirkungsvolle und gezielte Selbstreinigung erreicht werden.

In weiterer Ausgestaltung ist gemäß den Ansprüchen 17 bis 19 ein geeigneter Antrieb zum Verstellen des ablaufseitigen Siebkorbabschnitts vorgesehen, so daß die Verstellung der Preßzone ohne manuellen Eingriff selbsttätig erfolgen kann.

Die praktischen Ausgestaltungen gemäß den Ansprüchen 20 und 21 erlauben ein sicheres, genaues und energiesparendes Verschieben des ablaufseitigen Siebkorbabschnitts.

Grundsätzlich könnte das Innere der Preßzone völlig leer sein. Für die meisten Suspensionen ist es jedoch gemäß den Ansprüchen 22 und 23 vorteilhaft, einen geeigneten Preßzonenkern vorzusehen. Dadurch kann auch die für eine bestimmte Drosselung erforderliche Länge der Preßzone kleiner sein.

Die Erfindung wird nachfolgend an einem in einer Figur zeichnerisch dargestellten Ausführungsbeispiel näher erläutert.

Eine Schneckenpresse 10 weist eine Schneckenwelle 12 auf, die in ihrem linken oder zulaufseitigen Bereich eine Schnecke 14 trägt. Die Schneckenwelle 12 ist in Lagern 16 sowie 18 drehbar gelagert und mit einem elektrischen Motordrehantrieb 30 verbunden. Am zulaufseitigen Endbereich der Schneckenwelle 12 weist die Schneckenpresse 10 einen oberseitigen Zulauf 20 für in Pfeilrichtung A zuzuführende, zu entwässernde Suspensionen auf. Am rechten oder abablaufseitigen, schneckenfreien Bereich der Schneckenwelle 12 weist die Schneckenpresse 10 einen unterseitigen Ablauf 22 für in Pfeilrichtung B abzuleitende, entwässerte Suspensionen auf. Außerdem ist im tiefsten Bereich der Schneckenpresse 10 ein Flüssigkeitsablauf 24 vorgesehen, aus dem die aus der Suspension entfernte Flüssigkeit in Pfeilrichtung C nach unten ablaufen kann.

Die Schneckenwelle 12 und deren Schnecke 14 sind von einem hierzu konzentrischen Seihemantel oder Siebkorb umgeben, der einen ringförmigen Kanal für die zu entwässernde Suspension von außen begrenzt. Dieser Seihemantel oder Siebkorb hält die festen Bestandteile der Suspension zurrück und ist für Flüssigkeiten durchlässig. Er besteht im vorliegenden Fall aus einem stationären zulaufseitigen Siebkorbabschnitt 32 und einem auf diesem längsverschiebbaren, hierzu konzentrischen ablaufseitigen Siebkorbabschnitt 34. Der letztere umschließt mehr oder weniger weit eine schneckenlose Preßzone 28 der Schneckenwelle 12. Die Drosselwirkung der Preßzone 28 ist umso größer, je weiter der ablaufseitige Siebkorbabschnitt 34 nach rechts verschoben wird.

Der ablaufseitige Siebkorbabschnitt 34 ist mit einem zum axialen Verschieben dienenden Antrieb 36 verbunden, der im vorliegenden Fall als hydraulische Kolben-Zylinder-Einheit ausgebildet ist. Diese ist mit dem Motordrehantrieb 30 über ein Regelglied 38 eines Regelkreises verbunden, das beispielsweise die momentane Motorantriebsleistung als Eingangssignal erhält. Wenn die Motorantriebsleistung gegenüber einem vorgegebenen Sollwert ansteigt bzw. abfällt, wird der ablaufseitige Siebkorbabschnitt 34 nach links bzw. nach rechts verschoben, um die Drosselwirkung in der Preßzone 28 mit dem Ziel eines gleichbleibenden Entwässerungsergebnisses sowie einer Maschinenschonung entsprechend abzusenken bzw. zu vergrößern.

Das Regelglied 38 kann über den Antrieb 36 den verschiebbaren Siebkorbabschnitt 34 - zum Beispiel beim Abstellen der Presse - bis zu einer Nullposition (in der Zeichnung nach links) bewegen, in der eine vollständige Pressenentleerung problemlos erfolgen kann. Auch kann das Regelglied 38 dafür sorgen, daß diese Nullposition zum Zwecke einer Selbstreinigung und damit zur Vermeidung von Verstopfungen auch während des Pressenbetriebes angefahren wird.

## Patentansprüche

1. Schneckenpresse zum Entwässern von Suspensionen in Durchlaufbetriebsweise mit einer drehbar antreibbaren, suspensionsfördernden Schneckenwelle (12), mit einem Mantel, der die Schnecke (14) der Schneckenwelle und eine dieser strömungsmäßig nachgeschaltete, schneckenlos ausgebildete Preßzone mit veränderbarer Drosselung umgibt, mit einem für zu entwässernde Suspensionen dienenden Zulauf (20) an einem einlaßseitigen Pressenende und mit einem für entwässerte Suspensionen dienenden, der Preßzone strömungsmäßig nachgeschalteten Ablauf (22) am anderen Pressenende, wobei der Mantel im Bereich der Schneckenwelle als flüssigkeitsdurchlässiger, feststoffundurchlässiger Siebkorb (32, 34) ausgebildet und im Bereich der Preßzone (28) zur Veränderung ihrer wirksamen Preßzonenlänge betriebsabhängig axial verschiebbar ist,
**dadurch gekennzeichnet,**
daß der Mantel auch im Bereich der Preßzone (28) als flüssigkeitsdurchlässiger, feststoffundurchlässiger Siebkorb (32, 34) ausgebildet ist,
daß die der Schneckenwelle nachgeschaltete Preßzone (28) frei von zusätzlichen aktiven Drosselelementen ausgebildet ist und
daß der Siebkorb (34) im Bereich dieser schneckenlosen Preßzone zwischen einer zur Pressenentleerung dienenden Nullposition, in der die wirksame Preßzonenlänge dem Wert Null entspricht, und einer Betriebsposition verstellbar ist, in der die wirksame Preßzonenlänge und der dadurch erzielbare Preßdruck der Preßzone einem erwünschten Betriebswert entsprechen.

2. Schneckenpresse nach Anspruch 1, dadurch gekennzeichnet, daß der größtmögliche Abstand zwischen der Nullposition und einer maximalen Betriebsposition des Siebkorbs (34) im Bereich der Preßzone (28) zumindest dem 0,5 bis 1-fachen des Außendurchmessers der Schnecke (14) der Schneckenweile (12) entspricht.

3. Schneckenpresse nach Anspruch 2, dadurch gekennzeichnet, daß der größtmögliche Abstand zwischen der Nullposition und einer maximalen Betriebsposition des Siebkorbs (34) im Bereich der Preßzone (28) zumindest dem zwelfachen Außendurchmesser der Schnecke (14) der Schneckenwelle (12) entspricht.

4. Schneckenpresse nach Anspruch 2, dadurch gekennzeichnet, daß der größtmögliche Abstand zwischen der Nullposition und einer maximalen Betriebsposition des Siebkorbs (34) im Bereich der Preßzone (28) zumindest dem dreifachen Außendurchmesser der Schnecke (14) der Schneckenwelle (12) entspricht.

5. Schneckenpresse nach einem der Ansprüche 1 bis 4, dadurch gekennzeichnet, daß der Siebkorb (34) im Bereich der Preßzone (28) kontinuierlich verschiebbar ist.

6. Schneckenpresse nach einem der Ansprüche 1 bis 4, dadurch gekennzeichnet, daß der Siebkorb (34) im Bereich der Preßzone (28) stufenweise verschiebbar ist.

7. Schneckenpresse nach einem der Ansprüche 1 bis 5, dadurch gekennzeichnet, daß der Siebkorb vertikal geteilt ist, daß sein zulaufseitiger Siebkorbabschnitt (32) stationär ausgebildet ist und daß sein ablauf- bzw. preßzonenseitiger Siebkorbabschnitt (34) axial verschiebbar ist.

8. Schneckenpresse nach Anspruch 7, dadurch gekennzeichnet, daß der ablaufseitige Siebkorbabschnitt (34) koaxial zum zulaufseitigen Siebkorbabschnitt (32) ausgebildet ist und auf diesem verschiebbar ist.

9. Schneckenpresse nach einem der Ansprüche 1 bis 8, dadurch gekennzeichnet, daß der verschiebbare Siebkorb oder Siebkorbabschnitt (34) im Bereich der Preßzone (28) als Stellglied eines Regelkreises (38) ausgebildet ist, der beim Preßbetrieb die Position des verschiebbaren Siebkorbs oder Siebkorbabschnitts (34) in Abhängigkeit von einem vorgegebenen Sollwert und einem betriebsabhängigen istwert regelt und der zur Pressenentleerung bzw. Selbstreinigung, wie beim Abschalten des Preßbetriebes, den verschiebbaren Siebkorb oder Siebkorbabschnitt (34) in die Nullposition bringt bzw. in dieser hält.

10. Schneckenpresse nach Anspruch 9, dadurch gekennzeichnet, daß die Antriebsleistung eines Motordrehantriebs (30) für die Schneckenwelle (12) den istwert für den Regelkreis (38) bildet.

11. Schneckenpresse nach Anspruch 9, dadurch gekennzeichnet, daß die auf die Schneckenweile (12) oder den Siebkorb (32, 34) ausgeübte Axialkraft den lstwert für den Regelkreis (38) bildet.

12. Schneckenpresse nach einem der Ansprüche 9 bis 11, dadurch gekennzeichnet, daß der Regelkreis (38) einen schaltenden Regler enthält.

13. Schneckenpresse nach einem der Ansprüche 9 bis 12, dadurch gekennzeichnet, daß der Regelkreis (38) nach einer stufenweisen Veränderung, wie einer Vergrößerung, der wirksamen Preßzonenlänge zeitverzögert in der Weise arbeitet, daß eine erneute stufenweise Veränderung der wirksamen Preßzonenlänge erst nach Ablauf eines Zeitintervalls möglich ist.

14. Schneckenpresse nach einem der Ansprüche 9 bis 13, dadurch gekennzeichnet, daß der Regelkreis (38) zum Zweck der Selbstreinigung den laufenden Preßbetrieb unterbricht und den verschiebbaren Siebkorb oder Siebkorbabschnitt (34) vorübergehend in die Nullposition bringt

15. Schneckenpresse nach Anspruch 14, dadurch gekennzeichnet, daß der Regelkreis (38) den verschiebbaren Siebkorb oder Siebkorbabschnitt (34) in bestimmten Zeitintervallen vorübergehend in die Nullposition bringt.

16. Schneckenpresse nach Anspruch 14, dadurch gekennzeichnet, daß der Regelkreis (38) den verschiebbaren Siebkorb oder Siebkorbabschnitt (34) in Abhängigkeit bestimmter Betriebsbedingungen, wie der Überschreitung einer bestimmten Antriebsleistung oder Axialkraft, vorübergehend in die Nullposition bringt.

17. Schneckenpresse nach einem der Ansprüche 1 bis 16, gekennzeichnet durch einen Antrieb (36) zum axialen Verschieben des Siebkorbs oder Siebkorbabschnitts (34) im Bereich der Preßzone (28).

18. Schneckenpresse nach Anspruch 17, dadurch gekennzeichnet, daß zumindest ein hydraulischer oder pneumatischer Kolben-Zylinder-Antrieb (36) vorgesehen ist, dessen eines Ende stationär festgelegt ist und dessen bewegliches anderes Ende mit dem verschiebbaren Siebkorb oder Siebkorbabschnitt (34) verbunden ist.

19. Schneckenpresse nach Anspruch 17, dadurch gekennzeichnet, daß zumindest ein Spindel-Antrieb (36) vorgesehen ist, dessen eines Ende stationär festgelegt ist und dessen bewegliches anderes Ende mit dem verschiebbaren Siebkorb oder Siebkorbabschnitt (34) verbunden ist.

20. Schneckenpresse nach einem der Ansprüche 1 bis 19, dadurch gekennzeichnet, daß der verschiebbare Siebkorb oder Siebkorbabschnitt (34) über Rundführungen geführt ist.

21. Schneckenpresse nach einem der Ansprüche 1 bis 19, dadurch gekennzeichnet, daß der verschiebbare Siebkorb oder Siebkorbabschnitt (34) über Prismenführungen geführt ist.

22. Schneckenpresse nach einem der Ansprüche 1 bis 21, dadurch gekennzeichnet, daß die Preßzone (28) einen axialen Preßzonenkern aufweist.

23. Schneckenpresse nach Anspruch 22, dadurch gekennzeichnet, daß der Preßzonenkern als axiale Verlängerung der Schneckenwelle (12) ausgebildet ist.

## Claims

1. Screw press for dewatering suspensions in a continuous operation, having a rotatably drivable, suspension-feeding screw shaft (12), having a jacket, which with variable throttling surrounds the screw (14) of the screw shaft and a screwless pressing zone disposed downstream of the screw, having an inlet (20) for suspension to be dewatered at an inlet-side press end and having an outlet (22) for dewatered suspension disposed downstream of the pressing zone at the other press end, the jacket in the region of the screw shaft taking the form of a liquid-permeable, solids-impermeable perforated basket (32, 34) and being operation-dependently axially displaceable in the region of the pressing zone (28) for varying the latter's effective pressing zone length,
characterized in
that the jacket also in the region of the pressing zone (28) takes the form of a liquid-permeable, solids-impermeable perforated basket (32, 34),
that the pressing zone (28) situated downstream of the screw shaft is free of additional active throttle elements and
that the perforated basket (34) in the region of said screwless pressing zone is adjustable between a zero position, which is used to empty the press and in which the effective pressing zone length corresponds to the value zero, and an operating position, in which the effective pressing zone length and the consequently achievable pressing power of the pressing zone correspond to a desired operating value.

2. Screw press according to claim 1, characterized in that the maximum distance between the zero position and a maximum operating position of the perforated basket (34) in the region of the pressing zone (28) corresponds to at least 0.5 to 1 times the outside diameter of the screw (14) of the screw shaft (12).

3. Screw press according to claim 2, characterized in that the maximum distance between the zero position and a maximum operating position of the perforated basket (34) in the region of the pressing zone (28) corresponds to at least two times the outside diameter of the screw (14) of the screw shaft (12).

4. Screw press according to claim 2, characterized in that the maximum distance between the zero position and a maximum operating position of the perforated basket (34) in the region of the pressing zone (28) corresponds to at least three times the outside diameter of the screw (14) of the screw shaft (12).

5. Screw press according to one of claims 1 to 4, characterized in that the perforated basket (34) in the region of the pressing zone (28) is continuously displaceable.

6. Screw press according to one of claims 1 to 4, characterized in that the perforated basket (34) in the region of the pressing zone (28) is displaceable in steps.

7. Screw press according to one of claims 1 to 5, characterized in that the perforated basket is vertically divided, that its inlet-side perforated basket portion (32) is stationary and that its outlet- or pressing zone-side perforated basket portion (34) is axially displaceable.

8. Screw press according to claim 7, characterized in that the outlet-side perforated basket portion (34) is formed coaxially with the inlet-side perforated basket portion (32) and is displaceable along the latter.

9. Screw press according to one of claims 1 to 8, characterized in that the displaceable perforated basket or perforated basket portion (34) in the region of the pressing zone (28) takes the form of a final controlling element of a control loop (38), which during the pressing operation controls the position of the displaceable perforated basket or perforated basket portion (34) in dependence upon a preselected setpoint value and an operation-dependent actual value and which for emptying of the press or self-cleaning, as well as upon stopping of the pressing operation, moves the displaceable perforated basket or perforated basket portion (34) into the zero position and holds it in said position.

10. Screw press according to claim 9, characterized in that the driving power of a motor-driven rotary operating mechanism (30) for the screw shaft (12) forms the actual value for the control loop (38).

11. Screw press according to claim 9, characterized in that the axial force exerted upon the screw shaft (12) or the perforated basket (32, 34) forms the actual value for the control loop (38).

12. Screw press according to one of claims 9 to 11, characterized in that the control loop (38) comprises a discontinuous-action loop controller.

13. Screw press according to one of claims 9 to 12, characterized in that the control loop (38) after a stepwise variation, such as an increase, of the effective pressing zone length operates with a time delay such that a renewed stepwise variation of the effective pressing zone length is possible only after a time interval has elapsed.

14. Screw press according to one of claims 9 to 13, characterized in that the control loop (38) for the purpose of self-cleaning interrupts the current pressing operation and moves the displaceable perforated basket or perforated basket portion (34) temporarily into the zero position.

15. Screw press according to claim 14, characterized in that the control loop (38) at specific intervals moves the displaceable perforated basket or perforated basket portion (34) temporarily into the zero position.

16. Screw press according to claim 14, characterized in that the control loop (38) in dependence upon specific operating conditions, such as the exceeding of a specific driving power or axial force, moves the displaceable perforated basket or perforated basket portion (34) temporarily into the zero position.

17. Screw press according to one of claims 1 to 16, characterized by a drive (36) for axially displacing the perforated basket or perforated basket portion (34) in the region of the pressing zone (28).

18. Screw press according to claim 17, characterized in that at least one hydraulic or pneumatic piston/cylinder drive (36) is provided, of which one end is fixed in a stationary manner and the movable other end is connected to the displaceable perforated basket or perforated basket portion (34).

19. Screw press according to claim 17, characterized in that at least one spindle drive (36) is provided, of which one end is fixed in a stationary manner and the movable other end is connected to the perforated basket or perforated basket portion (34).

20. Screw press according to one of claims 1 to 19, characterized in that the displaceable perforated basket or perforated basket portion (34) is guided by means of circular guides.

21. Screw press according to one of claims 1 to 19, characterized in that the displaceable perforated basket or perforated basket portion (34) is guided by means of Vee-guides.

22. Screw press according to one of claims 1 to 21, characterized in that the pressing zone (28) comprises an axial pressing zone core.

23. Screw press according to claim 22, characterized in that the pressing zone core takes the form of an axial extension of the screw shaft (12).

## Revendications

1. Presse à vis pour la déshydratation de suspensions par passage continu avec un arbre de vis (12) transportant les suspensions, pouvant être entrâiné en rotation, avec une enveloppe, qui entoure la vis (14) de l'arbre de vis et une zone de compression formée sans vis après celui-ci dans le sens d'écoulement avec un étranglement variable, avec une arrivée (20) destinée aux suspensions à déshydrater à une extrémité de la presse côté alimentation et avec une sortie (22) destinée aux suspensions déshydratées située après la zone de compression dans le sens d'écoulement à l'autre extrémité de la presse, l'enveloppe étant réalisée dans la région de l'arbre de vis en tant que panier d'égouttage (32, 34) perméable aux fluides et imperméable aux matières solides et pouvant être déplacée axialement en fonction de l'utilisation dans la région de la zone de compression (28) pour modifier sa longueur effective de zone de compression,
caractérisée en ce que
l'enveloppe est réalisée également dans la région de la zone de compression (28) sous forme de panier d'égouttage (32, 34) perméable aux fluides, imperméable aux matières solides,
en ce que la zone de compression (28) située après l'arbre de vis est réalisée exempte d'éléments d'étranglement actifs supplémentaires et
en ce que le panier d'égouttage (34) peut être déplacé dans la région de cette zone de compression sans vis entre une position zéro servant au vidage de la presse, dans laquelle position la longueur effective de la zone de compression est égale à la valeur zéro, et une position de service, dans laquelle la longueur effective de zone de compression et la pression de la zone de compression pouvant être ainsi atteinte correspondent à une valeur de service souhaitée.

2. Presse à vis selon la revendication 1, caractérisée en ce que l'écart maximal possible entre la position zéro et une position de service maximale du panier d'égouttage (34) dans la région de la zone de compression (28) est au moins égal à 0,5 à 1 fois le diamètre extérieur de la vis (14) de l'arbre de vis (12).

3. Presse à vis selon la revendication 2, caractérisée en ce que l'écart maximal possible entre la position zéro et une position de service maximale du panier d'égouttage (34) dans la région de la zone de compression (28) est au moins égal à deux fois le diamètre extérieur de la vis (14) de l'arbre de vis (12).

4. Presse à vis selon la revendication 2, caractérisée en ce que l'écart maximal possible entre la position zéro et une position de service maximale du panier d'égouttage (34) dans la région de la zone de compression (28) est au moins égal à trois fois le diamètre extérieur de la vis (14) de l'arbre de vis (12).

5. Presse à vis selon l'une des revendications 1 à 4, caractérisée en ce que le panier d'égouttage (34) peut être déplacé en continu dans la région de la zone de compression (28).

6. Presse à vis selon l'une des revendications 1 à 4, caractérisée en ce que le panier d'égouttage (34) peut être déplacé graduellement dans la région de la zone de compression (28).

7. Presse à vis selon l'une des revendications 1 à 5, caractérisée en ce que le panier d'égouttage est divisé verticalement, en ce que sa section de panier d'égouttage (32) côté arrivée est conçue fixe et en ce que sa section de panier d'égouttage (34) côté sortie ou zone de compression est mobile dans le sens axial.

8. Presse à vis selon la revendication 7, caractérisée en ce que la section de panier d'égouttage (34) côté sortie est conçue coaxiale à la section de panier d'égouttage (32) côté arrivée et peut être coulissée sur cette dernière.

9. Presse à vis selon l'une des revendications 1 à 8, caractérisée en ce que le panier d'égouttage ou la section de panier d'égouttage (34) mobile dans la région de la zone de compression (28) est réalisé(e) en tant qu'élément de commande d'un circuit de réglage (38), qui règle, lorsque la presse est en service, la position du panier d'égouttage ou de la section de panier d'égouttage (34) mobile en fonction d'une valeur de consigne prédéterminée et d'une valeur réelle fonction de l'utilisation et qui amène, ou maintient, le panier d'égouttage ou la section de panier d'égouttage (34) mobile dans la position zéro pour le vidage de la presse ou l'auto-nettoyage, comme lors de l'arrêt du fonctionnement de la presse.

10. Presse à vis selon la revendication 9, caractérisée en ce que la puissance d'entraînement d'un entraînement rotatif à moteur (30) de l'arbre de vis (12) forme la valeur réelle pour le circuit de réglage (38).

11. Presse à vis selon la revendication 9, caractérisée en ce que la force axiale exercée sur l'arbre de vis (12) ou le panier d'égouttage (32, 34) forme la valeur réelle pour le circuit de réglage (38).

12. Presse à vis selon l'une des revendications 9 à 11, caractérisée en ce que le circuit de réglage (38) contient un régulateur par tout ou rien.

13. Presse à vis selon l'une des revendications 9 à 12, caractérisée en ce que le circuit de réglage (38), après une modification graduelle, telle qu'une augmentation, de la longueur effective de la zone de compression, fonctionne à retardement de telle manière qu'une nouvelle modification graduelle de la longueur effective de la zone de compression n'est possible qu'après écoulement d'un intervalle de temps.

14. Presse à vis selon l'une des revendications 9 à 13, caractérisée en ce que le circuit de réglage (38) interrompt le fonctionnement de la presse en cours pour l'auto-nettoyage et amène provisoirement le panier d'égouttage ou la section de panier d'égouttage (34) mobile dans la position zéro.

15. Presse à vis selon la revendication 14, caractérisée en ce que le circuit de réglage (38) amène provisoirement le panier d'égouttage ou la section de panier d'égouttage (34) mobile dans la position zéro à intervalles de temps déterminés.

16. Presse à vis selon la revendication 14, caractérisée en ce que le circuit de réglage (38) amène provisoirement le panier d'égouttage ou la section de panier d'égouttage (34) mobile dans la position zéro, en fonction de conditions de service déterminées, comme le dépassement d'une puissance d'entraînement ou d'une force axiale déterminée.

17. Presse à vis selon l'une des revendications 1 à 16, caractérisée par un entraînement (36) pour le déplacement axial du panier d'égouttage ou de la section de panier d'égouttage (34) dans la région de la zone de compression (28).

18. Presse à vis selon la revendication 17, caractérisée en ce qu'au moins un entraînement à pistoncylindre (36) hydraulique ou pneumatique est prévu, dont une extrémité est installée de manière fixe et dont l'autre extrémité mobile est reliée au panier d'égouttage ou à la section de panier d'égouttage (34) mobile.

19. Presse à vis selon la revendication 17, caractérisée en ce qu'au moins un entraînement à broche (36) est prévu, dont une extrémité est installée de manière fixe et dont l'autre extrémité mobile est reliée au panier d'égouttage ou à la section de panier d'égouttage (34) mobile.

20. Presse à vis selon l'une des revendications 1 à 19, caractérisée en ce que le panier d'égouttage ou la section de panier d'égouttage (34) mobile est guidé(e) par des guidages circulaires.

21. Presse à vis selon l'une des revendications 1 à 19, caractérisée en ce que le panier d'égouttage ou la section de panier d'égouttage (34) mobile est guidé(e) par des guidages prismatiques.

22. Presse à vis selon l'une des revendications 1 à 21, caractérisée en ce que la zone de compression (28) présente un noyau de zone de compression axial.

23. Presse à vis selon la revendication 22, caractérisée en ce que le noyau de zone de compression est réalisé en tant que prolongement axial de l'arbre de vis (12).
